# EUROPÄISCHE PATENTSCHRIFT

(11) **EP 1 756 453 B1**
(45) Veröffentlichungstag und Bekanntmachung des Hinweises auf die Patenterteilung: **18.05.2011**
(21) Anmeldenummer: 05750163.7
(22) Anmeldetag: 11.06.2005
(51) Int. Cl.: F16K 3/24, B65D 47/28, B67D 3/04

(54) **VERSCHLUSS FÜR EINEN BEHÄLTER**
CAP FOR A RECEPTACLE
ORGANE DE FERMETURE POUR RECIPIENT

(30) Priorität: 18.06.2004 DE 102004029488
(43) Veröffentlichungstag der Anmeldung: 28.02.2007
(73) Patentinhaber: Henkel AG & Co. KGaA, 40589 Düsseldorf (DE)
(72) Erfinder: GEBERZAHN, Rainer, 41363 Jüchen (DE); KITTSCHER, Peter, 41564 Kaarst (DE); MÜHLHAUSEN, Hans-Georg, 40597 Düsseldorf (DE); HACKMANN, Ludger, 49393 Lohne (DE)
(86) Internationale Anmeldenummer: PCT/EP2005/006277
(87) Internationale Veröffentlichungsnummer: WO 2005/124204

(56) Entgegenhaltungen:
- DE-B- 1 033 068
- DE-B- 1 202 157
- DE-C- 837 298
- US-A1- 2004 050 883

## Beschreibung

Die Erfindung betrifft einen Verschluss für eine Öffnung eines Behälters mit einem Hahn mit einem durch einen axial beweglichen Kolben sperrbaren Produktkanal.

Ein derartiger Verschluss wird in der internationalen Patentanmeldung PCT/US2003/026713 beschrieben. Um Produkt über den Produktkanal abgeben zu können, wird der Behälter über eine separate Belüftungsöffnung, z. B. auf der Oberseite des Behälters, belüftet. Eine derartige Belüftung ist notwendig, um stetigen Produktfluss garantieren zu können. Nachteilig an dieser Ausführungsform ist die separate Anordnung der Belüftungsöffnung. In diesem Fall müssen in dem Behälter zwei getrennte Öffnungen, nämlich eine für die Produktabgabe und eine für die Belüftung vorgesehen werden. Dies schränkt die gestalterischen Möglichkeiten für den Behälter im Hinblick auf die Attraktivität für den Kunden und die Herstellungstechnik deutlich ein.

Aus DE1202157 ist des Weiteren eine Ausgießvorrichtung mit einem Schiebeholsenventil bekannt. Das offenbarte Schiebehülsenventil weist den Nachteil auf, dass die Kolben des Ventils aus Vollmaterial geformt sind und somit einen hohen Materialverbrauch aufweisen und die Belüftung des Behälters beim Auslaufen der bevorrateten Flüssigkeit durch eine Vielzahl von Belüftungsöffnungen realisiert ist, wodurch der Aufbau und die Fertigung eines derartigen Schiebehülsenventils komplex und vergleichsweise kostspielig ist.

Ferner ist der DE837298 ein Verschluss für einen Behälter zu entnehmen, welcher einen beweglich gelagerten Kolben mit einem Produkt- und einem Belüftungskanal aufweist. Der Aufbau des Verschlusses ist ebenfalls komplex und somit kostspielig, was den Verschluss für ein industrielles Massenprodukt ungeeignet erscheinen lässt.

DE1033068 offenbart einen Gießverschluss für Flaschen, bei dem ein mit einem Ausgieß- und Belüftungskanal versehener Stopfen verschiebbar in der Flaschenöffnung gelagert ist. Nachteilig an diesem Gießverschluss ist es, dass beim Verschließen in einer horizontalen Lage der Flasche, stets etwas des Flascheninhalts über die Verschlussöffnung strömt und ausläuft. Ein sauberes Verschließen ist nur in der Vertikalstellung der Flasche möglich.

Aufgabe der vorliegenden Erfindung ist es, die Produktentnahme aus einem Behälter zu vereinfachen und zu verbessern.

Diese Aufgabe wird gelöst durch die Merkmale des kennzeichnenden Teils des Anspruchs 1.

Der erfindungsgemäße Verschluss für eine Öffnung in einem Behälter ist mit einem Hahn ausgestattet, welcher einen Produktkanal aufweist. Dieser Produktkanal ist durch einen axial beweglichen Kolben absperrbar. Zusätzlich weist ein erfindungsgemäßer Verschluss einen Belüftungskanal für den Behälter auf. Da Produktkanal und Belüftungskanal in ein und demselben Verschluss enthalten sind, ist eine separate Belüftung nicht weiter erforderlich.

Zur präzisen Bewegung des Kolbens ist für den Kolben eine Führung vorgesehen, in Welcher dieser axial beweglich geführt ist. Diese Führung kann, da sie zum Beispiel im wesentlichen als eine Bohrung ausgebildet sein kann, auch Kanalfunktion übernehmen, wie es weiter untern näher ausgeführt wird.

Bei einem erfindungsgemäßer Verschluss können der Hahn und eine Verschlusskappe bevorzugt jeweils im Hinblick auf ihre eigene Funktion ausgestaltet sein. Eine derartige Verschlusskappe kann über diverse Verschlussmechanismen, z. B. Schraubverschluss oder Schnapp-/Rastverschluss, mit dem Behälter verbunden werden.

Der Hahn und der darin bewegliche Kolben sind besonders gut zugänglich und handhabbar, wenn die Längsachse des Kolbens und der Kolbenführung senkrech zur Mittelachse der Verschlusskappe stehen.

Sowohl der Produktkanal und der Belüftungskanal münden in der Kolbenführung des Hahns. Die Mündungsöffnungen der beiden Kanäle sind innerhalb dieser Führung voneinander beabstandet.

Um sicherzustellen, dass sowohl der Produktkanal als auch der Belüftungskanal dicht durch den Kolben abgesperrt werden, kann es vorteilhaft sein, den Kolben mit wenigstens einem Kolbenring als Dichtelement auszustatten. Diese Dichtelemente des Kolbens können beispielsweise in Verschlussstellung des Kolbens oberhalb und unterhalb der jeweiligen Mündungsöffnung diese zwischen Kolben und Kolbenführung abdichten. Mögliche Ausführungsformen für derartige Dichtelemente sind zum Beispiel Kolbenringe oder O-Ringe. Jedoch ist die vorliegende Erfindung nicht auf diese beiden Ausführungsformen beschränkt, ferner sind sämtliche Möglichkeiten der Abdichtung solcher Konstruktionen auch im Rahmen dieser Erfindung denkbar.

Darüber hinaus ist es für die Erfindung vorteilhaft, den Kolben hohl zu gestalten und wenigsten mit einer seitlichen Bohrung zu versehen. Eine derartige Bohrung wird in der Öffnungsstellung des Kolbens derartig mit der Mündung des Belüftungskanals korrespondieren, dass diese freigegeben wird. Die Belüftung des Behälters ist damit über den Hahn, den hohlen Kolben, die Bohrung des Kolbens und den Belüftungskanal sichergestellt.

Für eine verbesserte Produktabgabe kann es vorteilhaft sein, wenn der Kolben in dieser Öffnungsstellung den Produktkanal vollständig freigibt. Durch eine derartige vollständige Freigabe ist ein zügiger und abrissfreier Produktstrahl gewährleistet.

Je nach Art der Benutzung eines erfindungsgemäßen Verschlusses kann es von Vorteil sein, wenn der Kolben in der Kolbenführung einer Rückstellkraft unterliegt. Eine Rückstellkraft dieser Art könnte zum Beispiel durch ein Spannelement, z. B. eine Feder, vorzugsweise eine Spiralfeder, aufgebracht werden. Vorteil einer derartigen Rückstellkraft kann bei geeigneter Konstruktion sein, dass durch diese bei einem erfindungsgemäßen Verschluss der Kolben in Verschlussposition gehalten wird. Durch die Art und Weise dieser Rückstellkraft, bzw. durch die Wahl des Spannelements kann die Kraft eingestellt werden, mit welcher der Kolben in dieser Verschlussposition gehalten wird. Im Fall einer Feder als Spannelement kann es vorteilhaft sein, diese Kraft im Bereich von 3 N bis 8 N, vorzugsweise in dem Bereich von 4 N bis 5 N, einzustellen. Dasselbe Spannelement kann beispielsweise bei einem erfindungsgemäßen Verschluss dazu dienen, eine Kraft aufzubringen, welche für das Halten des Kolbens in Öffnungsposition notwendig ist. Diese Kraft kann beispielsweise im Bereich von 10 N bis 25 N, vorzugsweise im Bereich zwischen 12 N und 18 N, liegen.

Um bei einem erfindungsgemäßen Verschluss dem Benutzer die Bewegung des Kolbens zu erleichtern, kann beispielsweise mit diesem ein Handhabungselement verbunden sein. Dies Handhabungselement kann sowohl einstückig mit dem Kolben ausgeführt als auch über Steck-, Schnapp-Rast- oder ähnliche Verbindungen mit diesem verbunden sein. Die Ausbildung des Handhabungselements ist je nach gewünschter Bedienung des Hahns vorzusehen. Beispielsweise ist es im Rahmen der Erfindung möglich, das Handhabungselement mit zwei Angriffsflächen für die Finger des Benutzers auszustatten. Vorzugsweise könnten diese Angriffsflächen an eine Benutzung durch Zeige- und Mittelfinger des Benutzers angepasst sein. Die Angriffsflächen könnten zum Beispiel ohrenförmig abragen.

Des weiteren kann es vorteilhaft sein, den Hahn eines erfindungsgemäßen Verschlusses mit einem Anschlag auszustatten, welcher die Bewegung des Kolbens aus der Verschlussposition heraus auf die Öffnungsposition beschränkt. Dies hat den Vorteil, dass eine unabsichtliche Demontage des Hahns bei Öffnung durch einen derartigen Anschlag verhindert wird. Je nachdem welche Bedienung für den Hahn vorgesehen ist, kann es von Vorteil sein, diesen Anschlag mit einer Rastposition für den Daumen des Benutzers auszustatten. Für die Ausbildung des Handhabungselements mit zwei Angriffsflächen für die Finger des Benutzers bildet diese Rastposition des Anschlags, also das Widerlager für die Kolbenöffnungsbewegung. Für diese Möglichkeit der Bedienung des Hahns eines erfindungsgemäßen Verschlusses geschieht die Bewegung des Kolbens in Öffnungsstellung nachdem Spritzenprinzip, das heißt, der Benutzer greift mit Zeige- und Mittelfinger das Handhabungselement, legt seinen Daumen auf die Rastposition des Anschlags und zieht das Handhabungselement zum Daumen hin. Die Anschlagposition bzw. der Anschlagweg wird bevorzugt so gewählt, dass beim Anschlagen eine Bohrung im Kolben mit der Mündung des Belüftungskanals korrespondiert.

In Versuchen mit einem erfindungsgemäßen Verschluss hat sich herausgestellt, dass es von Vorteil sein kann, das Durchmesserverhältnis von Produktkanal zu Belüftungskanal an die maximale Füllhöhe des Behälters und an die Viskosität des Produkts anzupassen. Ein solches Durchmesserverhältnis kann im Rahmen der Erfindung zum Beispiel im Bereich zwischen 5:1 und 15:1 liegen und vorzugsweise zum Beispiel 10:1 betragen. Durch die Anpassung der Durchmesser an Füllhöhe und Viskosität kann gewährleistet werden, dass durch den Belüftungskanal nur belüftet und durch den Produktkanal nur Produkt abgegeben wird. Ein ungewolltes Verschließen des Belüftungskanals durch Einlaufen des Produkts kann zum Beispiel durch Anpassung dieses Verhältnisses verhindert werden.

Ein Verschluss im Rahmen der Erfindung kann zum Beispiel für Behälter mit einer maximalen Füllhöhe im Bereich zwischen 150 mm und 250 mm Flüssigkeitssäule verwendet werden. Die Viskosität des Produkts kann beispielsweise im Bereich zwischen 100 und 1800 mPas, vorzugsweise im Bereich zwischen 800 und 1200 mPas gewählt werden.

In weiteren Versuchen hat sich herausgestellt, dass bei Verschlüssen das Problem auftreten kann, dass Produktrestmengen im Bereich des Kolbenendes ein langes Nachtropfen erzeugen. Ein derartiges Nachtropfen kann zum Beispiel durch das Vorsehen einer mittig angebrachten Spitzen am Kolbenende verhindert oder zumindest kontrolliert oder geleitet werden. An dieser können mögliche Produktrestmengen schnell abfließen. Das Nachtropfen wird somit auf eine sehr kurze Zeitspanne nach dem Schließen des Ventils und auf einen bestimmten Mittenbereich begrenzt.

Ein weiterer konstruktiver Schritt, um dieses Nachtropfen zu verhindern kann beispielsweise sein, die Durchmesser der Kolbenführung und des Kolbens eines erfindungsgemäßen Verschlusses am unteren Ende zu verringern. Dieses Verringern der Durchmesser kann sowohl kontinuierlich als auch über Stufen erfolgen. Resultat dieser Durchmesserverringerung ist eine Volumenminimierung im Bereich der Abgabeöffnung. Die Restmenge des Produkts beim Verschließen des Hahns wird dadurch minimiert. Eine geringere Restmenge bedeutet auch eine kürzere Nachtropfzeit.

In weiteren Versuchen hat sich herausgestellt, dass gegen das Nachtropfen auch eine zusätzliche Abdichtung der Abgabeöffnung vorteilhaft sein kann: Der Kolben eines erfindungsgemäßen Verschlusses kann zum Beispiel über einen konischen Abschluss am unteren Ende an die an diesen Abschluss angepasste Abgabeöffnung nach Art eines Ventilsitzes abgedichtet sein.

Um sicherzustellen, dass bei einem Verschluss im Rahmen der Erfindung die Luftblasen bei der Belüftung durch den Belüftungskanal sich im Inneren des Behälters leicht von diesem ablösen, kann es von Vorteil sein, diesen Belüftungskanal in den Behälter hinein zu verlängern. Diese Verlängerung muss nicht zwingend oberhalb des maximalen Flüssigkeitsstandes des Behälters enden. Das heißt, diese Verlängerung kann einen Schnorchel bilden, muss es aber nicht. Vorzugsweise ist diese Verlängerung in ihrer Ausprägung geringer als die Verschlusskappe.

Im Übrigen wird die Lehre der Erfindung nachfolgend im Zusammenhang mit der Erläuterung bevorzugter Ausführungsbeispiele anhand der Zeichnungen näher erläutert.

In der Zeichnung zeigt
Fig. 1 ein bevorzugtes Ausführungsbeispiel eines erfindungsgemäßen Verschlusses in Schrägansicht;
Fig. 2 einen Schnitt durch ein bevorzugtes Ausführungsbeispiel eines erfindungsgemäßen Verschlusses in Verschlussstellung;
Fig. 3 einen Schnitt durch ein bevorzugtes Ausführungsbeispiel eines erfindungsgemäßen Verschlusses in Öffnungsstellung.

Die Fig. 1 bis 3 der Zeichnungen zeigen eine bevorzugte Ausführungsform eines erfindungsgemäßen Verschlusses für eine Öffnung eines Behälters. In Fig. 2 und 3 ist jeweils rechts die Verschlusskappe 10 und links der Hahn 16 gezeigt.

Der Produktkanal 5 und der Belüftungskanal 6 verbinden das Innere des Behälters mit der Kolbenführung 8. In Fig. 2 ist gezeigt wie der Kolben 4 in Verschlussstellung die Mündungsöffnungen der beiden Kanäle verschließt. In vorliegendem Ausführungsbeispiel eines erfindungsgemäßen Verschlusses sind an dem Kolben Dichtelemente 14 angebracht. Hier sind O-Ringe als Dichtelemente verwendet. Diese Dichtelemente liegen jeweils oberhalb und unterhalb der Mündungsöffnungen der Kanäle. Sie dichten somit sowohl den Belüftungskanal 6 als auch den Produktkanal 5 ringförmig nach oben und unten zwischen dem Kolben 4 und der Kolbeführung 8 ab.

Die Kolbenführung 8 ist am oberen Ende mit einem Anschlag 9 versehen, welcher mittels einer Schnapp-Rast-Verbindung mit dieser verbunden ist. Zwischen dem Anschlag 9 und dem Kolben 4 ist als Spannelement eine Spiralfeder 3 vorgesehen. Diese Feder 3 bringt eine Rückstellkraft auf den Kolben auf und hält diesen mit einer definierten Kraft in Verschlussstellung.

Die Mittelachse 12 der Kolbenführung 8 und des Kolbens 4 steht senkrecht auf der Mittelachse 11 der Verschlusskappe 10. Dies dient der leichteren Bedienbarkeit durch den Benutzer. Mit dem Kolben verbunden ist ein Handhabungselement 7, wie aus den Fig. 1 bis 3 ersichtlich. In vorliegendem Ausführungsbeispiel der Erfindung ist dieses einstückig mit dem Kolben 4 verbunden. Dieses Handhabungselement 7 formt zwei Angriffsflächen 17 an der Unterseite, auf welchen die Finger des Benutzers zum Liegen kommen können. Zur vorzugsweisen Verwendung bei vorliegender Ausführungsform sind diese Angriffsflächen an Zeige- und Mittelfinger des Benutzers angepasst. Als Widerlager für die Kolbenöffnungsbewegung ist auf dem Anschlag 9 eine Rastposition 18 vorzugsweise für den Daumen des Benutzers vorgesehen. Um den Kolben 4 aus der Verschlussstellung nach Fig. 2 in die Öffnungsstellung nach

Fig. 3 zu bringen, greift der Benutzer mit Zeige- und Mittelfinger die Unterseite des Handhabungselements 7 an dessen Angriffsflächen 17 und mit dem Daumen die Rastposition 18 des Anschlags 9. Durch das Zusammenführen von Zeige- und Mittelfinger mit dem Daumen in Form einer Bewegung ähnlich wie bei einer Spitze wird der Kolben 4 in der Kolbenführung 8 axial gegen die Rückstellkraft des Spannelements 3 in Öffnungsstellung bewegt. Um den Kolben in Öffnungsstellung zu halten, ist eine kontinuierliche Kraftaufwendung durch den Benutzer notwendig. Eine versehentliche Abgabe von Produkt ist somit bei vorliegender Ausführungsform der Erfindung ausgeschlossen, da nach dem Loslassen durch den Benutzer der Kolben 4 durch das Spannelement 3 sofort wieder seine Ruheposition geführt wird und somit sowohl den Belüftungskanal 6 als auch den Produktabgabekanal 5 verschließt.

Der Kolben 4 besitzt eine Bohrung 2, welche unter dem unteren Dichtelement 14 für den Belüftungskanal und über dem oberen Dichtelement für den Produktkanal 5 angeordnet ist. Wird nun der Kolben 4 in beschriebener Weise in die Öffnungsstellung gebracht, so kommt die Öffnung 2 auf Höhe des Belüftungskanals zum Liegen. Gleichzeitig gibt der Kolben 4 am unteren Ende den Produktkanal 5 vollständig frei.

Produkt kann nun aus dem Behälter durch den Produktkanal und den freigegebenen unteren Teil der Kolbenführung 8 durch die Abgabeöffnung 15 abgegeben werden. Belüftet wird der Behälter durch den Belüftungskanal 6. Der Weg der Luft führt bei vorliegendem Ausführungsbeispiel durch seitliche Schlitze oder Aussparungen an der Kolbenführung 8 durch das Innere des hohlen Kolbens 4 und die Bohrung 2 in den Belüftungskanal und damit in den Behälter. Der Belüftungskanal 6 ist in vorliegendem Ausführungsbeispiel in den Behälter hinein verlängert, um ein erleichtertes Ablösen der Luftbläschen während des Belüftungsvorgangs zu ermöglichen. Wird nun nach Beendigung des Abgabevorgangs der Kolben durch die Rückstellkraft des Spannelements in seine Verschlussposition zurückbewegt, so werden gleichzeitig Belüftungskanal und Produktkanal geschlossen. Der Produktstrom durch den Produktkanal 5 wird gleichsam abgeschert. Durch dieses Abscheren wird bereits die Produktrestmenge, welche nach dem Verschließen des Hahns 16 in diesem verbleibt, minimiert. Um derartige Restmengen schnell abfließen zu lassen, ist in vorliegendem Ausführungsbeispiel am unteren Ende des Kolbens 4 eine Spitze 13 vorgesehen, an welcher sich etwaige Produktrestmengen sammeln und schnell abtropfen können. Das Problem des Nachtropfens ist somit auf eine sehr kurze Zeit nach Verschließen reduziert. Unterhalb des Produktkanals ist sowohl der Kolben 4 als auch die Kolbenführung 8 im Durchmesser verringert. Der Kolben 4 ist am unteren Ende mit einem konischen Abschluss versehen, welcher die Abgabeöffnung 15 in Verschlussstellung zusätzlich abdichtet.

Um vorliegenden Verschluss an einen Behälter, z. B. für flüssige Waschmittel, anbringen zu können, ist die Verschlusskappe 10 mit einem Innengewinde versehen. Jedoch ist auch jede andere Verbindungsform denkbar.

Die vorliegende Ausführungsform eines erfindungsgemäßen Verschlusses kann also zum Beispiel bei einem Behälter für Flüssigwaschmittel verwendet werden und diesen verschließen. Für die Produktabgabe kann der Benutzer den Hahn einhändig (mit drei Fingern) öffnen und hat somit die andere Hand frei, um zum Bespiel ein Dosierbehältnis zu halten. Ein aktives Verschließen ist nicht notwendig, da die Verschlussstellung des Kolbens 4 automatisch durch die Rückstellkraft des Spannelements 3 eingenommen wird. Auch muss der Benutzer nach Verschließen des Hahns nicht lange warten bis etwaige Restmengen abgetropft sind, da durch die beschriebenen konstruktiven Maßnahmen die Nachtropfzeit minimiert wird.

## Patentansprüche

1. Verschluss (1) für eine Öffnung eines Behälters, mit einem Hahn (16) mit einem durch einen axial beweglichen Kolben (4) sperrbaren Produktkanal (5), und einen Belüftungskanal (6) für den Behälter,
- wobei der Hahn (16) eine Führung (8) für den Kolben (4) aufweist, in welcher dieser axial beweglich geführt ist,
- der Verschluss (1) eine Verschlusskappe (10) aufweist,
- wobei die Längsachse (12) der Kolbenführung (8) und des Kolbens (4) senkrecht auf der Mittelachse (11) der Verschlusskappe (10) stehen und
- der Produktkanal (5) und der Belüftungskanal (6) in die Kolbenführung (8) des Hahns (16) münden,
- wobei die Mündungsöffnungen der beiden Kanäle in der Führung voneinander beabstandet sind,
- der Kolben (4) hohl ist und wenigstens eine seitliche Bohrung (2) besitzt,
**dadurch gekennzeichnet, dass**
- wobei diese Bohrung (2) in Öffnungsstellung des Kolbens (4) mit der Mündung des Belüftungskanals (6) korrespondiert und diese somit freigibt.

2. Verschluss (1) nach einem der vorangegangenen Ansprüche,
**dadurch gekennzeichnet, dass** der Kolben (4) wenigstens einen Kolbenring als Dichtelement aufweist.

3. Verschluss (1) nach einem der Ansprüche 1 oder 2, **dadurch gekennzeichnet, dass** der Kolben (4) Dichtelemente (14) aufweist, welche in Verschlussstellung oberhalb und unterhalb der jeweiligen Mündungsöffnung diese zwischen Kolben (4) und Kolbenführung (8) abdichten.

4. Verschluss (1) nach Anspruch 2 und 3, **dadurch gekennzeichnet, dass** die Dichtelemente (14) die Kolbenringe sind.

5. Verschluss (1) nach einem der Ansprüche 2 bis 4, **dadurch gekennzeichnet, dass** die Dichtelemente (14) als O-Ringe ausgebildet sind.

6. Verschluss nach wenigstens einem der vorangegangenen Ansprüche, **dadurch gekennzeichnet, dass** der Kolben (4) in Öffnungsstellung den Produktkanal (5) völlig freigibt.

7. Verschluss (1) nach wenigstens einem der vorangegangenen Ansprüche, **dadurch gekennzeichnet, dass** der Kolben (4) in der Kolbenführung (8) einer Rückstellkraft unterliegt.

8. Verschluss (1) nach Anspruch 7, **dadurch gekennzeichnet, dass** diese Rückstellkraft durch ein Spannelement (3) aufgebracht wird.

9. Verschluss (1) nach Anspruch 8, **dadurch gekennzeichnet, dass** das Spannelement (3) eine Feder, vorzugsweise eine Spiralfeder, ist.

10. Verschluss (1) nach wenigstens einem der vorangegangenen Ansprüche,
**dadurch gekennzeichnet, dass** mit dem Kolben (4) ein Handhabungselement (7) zur Bewegung des Kolbens (4) verbunden ist.

11. Verschluss (1) nach Anspruch 10, **dadurch gekennzeichnet, dass** das Handhabungselement (7) zwei Angriffsflächen (17) für die Finger des Benutzers aufweist.

12. Verschluss (1) nach einem der Ansprüche 7 bis 11, **dadurch gekennzeichnet, dass** der Kolben (4) durch das Spannelement (3) in einer Verschlussposition gehalten wird.

13. Verschluss (1) nach Anspruch 12, **dadurch gekennzeichnet, dass** der Kolben (4) in dieser Verschlussposition mit einer Kraft von 3 bis 8 N gehalten wird.

14. Verschluss (1) nach Anspruch 13, **dadurch gekennzeichnet, dass** der Kolben (4) in dieser Verschlussposition mit einer Kraft von 4 bis 5 N gehalten wird.

15. Verschluss (1) nach wenigsten einem der Ansprüche 12 bis 14, **dadurch gekennzeichnet, dass** zum Halten des Kolbens (4) in der Öffnungsposition gegen das Spannelement (3) eine Kraft im Bereich zwischen 10 N bis 25 N nötig ist.

16. Verschluss (1) nach Anspruch 15, **dadurch gekennzeichnet, dass** die Kraft zum Halten des Kolbens (4) in der Öffnungsposition gegen das Spannelement (3) im Bereich zwischen 12 N bis 18 N liegt.

17. Verschluss (1) nach wenigstes einem der vorangegangenen Ansprüche, **dadurch gekennzeichnet, dass** der Hahn (16) einen Anschlag (9) aufweist, welcher die Bewegung des Kolbens (4) aus der Verschlussposition heraus auf die Öffnungsposition beschränkt.

18. Verschluss (1) nach Anspruch 17, **dadurch gekennzeichnet, dass** dieser Anschlag (9) eine Rastposition (18) für den Daumen des Benutzers aufweist und somit als Widerlager für die Kolbenöffnungsbewegung ausgebildet ist.

19. Verschluss (1) nach wenigstes einem der vorangegangenen Anspruche, **dadurch gekennzeichnet, dass** das Durchmesserverhältnis von Produktkanal (5) zu Belüftungskanal (6) an die maximale Füllhöhe im Produktbehälter und die Viskosität des Produktes angepasst ist.

20. Verschluss (1) nach Anspruch 19, **dadurch gekennzeichnet, dass** das Durchmesserverhältnis im Bereich zwischen 5:1 und 15: 1 liegt.

21. Verschluss (1) nach Anspruch 20, **dadurch gekennzeichnet, dass** das Durchmesserverhältnis 10:1 beträgt.

22. Behälter mit einem Verschluss (1) nach wenigstes einem der vorangegangenen Ansprüche, **dadurch gekennzeichnet, dass** die maximale Füllhöhe des Behälters im Bereich zwischen 150 und 250 mm liegt.

23. Behälter mit einem Verschluss (1) nach wenigstes einem der vorangegangenen Ansprüche, **dadurch gekennzeichnet, dass** die Viskosität des im Behälter bevorrateten Produktes im Bereich zwischen 100 und 1800 mPas liegt.

24. Behälter mit einem Verschluss (1) nach wenigstes einem der vorangegangenen Ansprüche, **dadurch gekennzeichnet, dass** die Viskosität des im Behälter bevorrateten Produktes im Bereich zwischen 800 und 1200 mPas liegt.

25. Verschluss (1) nach wenigstes einem der vorangegangenen Ansprüche,
**dadurch gekennzeichnet, dass** das untere Kolbenende eine mittige Spitze (13) aufweist, welche ein schnelles Abfliesen möglicher Produktrestmengen ermöglicht.

26. Verschluss (1) nach wenigstes einem der vorangegangenen Ansprüche, **dadurch gekennzeichnet, dass** die Durchmesser der Kolbenführung (8) und des Kolbens (4) sich am unteren Ende verringern.

27. Verschluss (1) nach wenigstes einem der vorangegangenen Ansprüche, **dadurch gekennzeichnet, dass** zwischen dem unteren Ende des Kolbens (4) und der Kolbenführung (8) noch zusätzlich über einen konischen Abschluss die Abgabeöffnung (15) abgedichtet wird.

28. Verschluss (1) nach wenigstes einem der vorangegangenen Ansprüche, **dadurch gekennzeichnet, dass** der Belüftungskanal (6) in Richtung Behälter hinein verlängert ist um eine Ablösung der Luftblasen zu begünstigen.

## Claims

1. A closure (1) for an opening of a container, having a tap (16) with a product channel (5) closable by an axially mobile piston (4), and a ventilation channel (6) for the container,
- the tap (16) comprising a guide (8) for the piston (4), in which the latter is guided in an axially mobile manner,
- the closure (1) comprising a closing cap (10),
- the longitudinal axis (12) of the piston guide (8) and of the piston (4) being perpendicular to the centre axis (11) of the closing cap (10) and
- the product channel (5) and the ventilation channel (6) leading into the piston guide (8) of the tap (16),
- the mouth openings of the two channels being spaced from one another in the guide,
- the piston (4) being hollow and having at least one lateral bore (2),
**characterised in that**
- when the piston (4) is in the open position, this bore (2) corresponds with the mouth of the ventilation channel (6) and thus opens it.

2. A closure (1) according to one of the preceding claims, **characterised in that** the piston (4) comprises at least one piston ring as sealing element.

3. A closure (1) according to one of claims 1 or 2, **characterised in that** the piston (4) comprises sealing elements (14) which in the closed position above and below the respective mouth opening seal the latter between piston (4) and piston guide (8).

4. A closure (1) according to claim 2 and claim 3, **characterised in that** the sealing elements (14) are the piston rings.

5. A closure (1) according to one of claims 2 to 4, **characterised in that** the sealing elements (14) take the form of O-rings.

6. A closure according to one of the preceding claims, **characterised in that** in the open position the piston (4) completely opens up the product channel (5).

7. A closure (1) according to one of the preceding claims, **characterised in that** the piston (4) is subject to a restoring force in the piston guide (8).

8. A closure (1) according to claim 7, **characterised in that** this restoring force is applied by a tensioning element (3).

9. A closure (1) according to claim 8, **characterised in that** the tensioning element (3) is a spring, preferably a spiral spring.

10. A closure (1) according to at least one of the preceding claims, **characterised in that** a handling element (7) for moving the piston (4) is connected to the piston (4).

11. A closure (1) according to claim 10, **characterised in that** the handling element (7) comprises two application faces (17) for the user's fingers.

12. A closure (1) according to one of claims 7 to 11, **characterised in that** the piston (4) is held in a closed position by the tensioning element (3).

13. A closure (1) according to claim 12, **characterised in that** the piston (4) is held in this closed position with a force of 3 to 8 N.

14. A closure (1) according to claim 13, **characterised in that** the piston (4) is held in this closed position with a force of 4 to 5 N.

15. A closure (1) according to at least one of claims 12 to 14, **characterised in that** to hold the piston (4) in the open position against the tensioning element (3) a force in the range of between 10 N and 25 N is necessary.

16. A closure (1) according to claim 15, **characterised in that** the force for holding the piston (4) in the open position against the tensioning element (3) is in the range of between 12 N and 18 N.

17. A closure (1) according to at least one of the preceding claims, **characterised in that** the tap (16) comprises a limit stop (9) which restricts the movement of the piston (4) out of the closed position into the open position.

18. A closure (1) according to claim 17, **characterised in that** this limit stop (9) comprises a rest position (18) for the user's thumb and thus takes the form of an abutment for the piston opening movement.

19. A closure (1) according to at least one of the preceding claims, **characterised in that** the diameter ratio of product channel (5) to ventilation channel (6) is adapted to the maximum filling level in the product container and the viscosity of the product.

20. A closure (1) according to claim 19, **characterised in that** the diameter ratio is in the range of between 5:1 and 15:1.

21. A closure (1) according to claim 20, **characterised in that** the diameter ratio is 10:1.

22. A container having a closure (1) according to at least one of the preceding claims, **characterised in that** the maximum filling level of the container is in the range of between 150 and 250 mm.

23. A container with a closure (1) according to at least one of the preceding claims, **characterised in that** the viscosity of the product stored in the container is in the range of between 100 and 1800 mPa·s.

24. A container with a closure (1) according to at least one of the preceding claims, **characterised in that** the viscosity of the product stored in the container is in the range of between 800 and 1200 mPa·s.

25. A closure (1) according to at least one of the preceding claims, **characterised in that** the lower piston end comprises a centre point (13) which allows rapid outflow of any possible product residues.

26. A closure (1) according to at least one of the preceding claims, **characterised in that** the diameters of the piston guide (8) and of the piston (4) decrease at the lower end.

27. A closure (1) according to at least one of the preceding claims, **characterised in that** the outlet opening (15) is additionally sealed by means of a conical stopper between the lower end of the piston (4) and the piston guide (8).

28. A closure (1) according to at least one of the preceding claims, **characterised in that** the ventilation channel (6) is extended into the container to promote the detachment of air bubbles.

## Revendications

1. Fermeture (1) pour une ouverture d'un récipient, comprenant un robinet (16) avec un conduit de produit (5) pouvant être bloqué par un piston (4) mobile axialement, et un conduit d'aération (6) pour le récipient,
- le robinet (16) présentant un guide (8) pour le piston (4), dans lequel ce piston est guidé de façon mobile axialement,
- la fermeture (1) présentant un capot de fermeture (10),
- l'axe longitudinal (12) du guide-piston (8) et du piston (4) étant perpendiculaire à l'axe médian (11) du capot de fermeture (10) et
- le conduit de produit (5) et le conduit d'aération (6) débouchant dans le guide-piston (8) du robinet (16),
- les ouvertures d'embouchure des deux conduits étant espacées les unes des autres dans le guide,
- le piston (4) étant creux et présentant au moins un alésage (2) latéral, **caractérisée en ce que**
- cet alésage (2) correspond, dans la position d'ouverture du piston (4), avec le débouché du conduit d'aération (6) et libère donc celui-ci.

2. Fermeture (1) selon l'une quelconque des revendications précédentes,
**caractérisée en ce que** le piston (4) présente au moins un segment de piston comme élément d'étanchéité.

3. Fermeture (1) selon l'une quelconque des revendications 1 ou 2, **caractérisée en ce que** le piston (4) présente des éléments d'étanchéité (14), qui, dans la position de fermeture au-dessus et au-dessous de l'ouverture de débouché respective, assurent l'étanchéité de cette ouverture entre le piston (4) et le guide-piston (8).

4. Fermeture (1) selon les revendications 2 et 3, **caractérisée en ce que** les éléments d'étanchéité (14) sont les segments de piston.

5. Fermeture (1) selon l'une quelconque des revendications 2 à 4, **caractérisée en ce que** les éléments d'étanchéité (14) sont conçus sous forme de joints toriques.

6. Fermeture selon au moins l'une quelconque des revendications précédentes, **caractérisée en ce que** le piston (4) libère complètement le conduit à produit (5) dans la position d'ouverture.

7. Fermeture (1) selon au moins l'une quelconque des revendications précédentes, **caractérisée en ce que** le piston (4) est soumis à une force de rappel dans le guide-piston (8).

8. Fermeture (1) selon la revendication 7, **caractérisée en ce que** cette force de rappel est appliquée par un élément de serrage (3).

9. Fermeture (1) selon la revendication 8, **caractérisée en ce que** l'élément de serrage (3) est un ressort, de préférence un ressort en spirale.

10. Fermeture (1) selon au moins l'une quelconque des revendications précédentes, **caractérisée en ce qu'**un élément de manipulation (7) pour le déplacement du piston (4) est relié au piston (4).

11. Fermeture (1) selon la revendication 10, **caractérisée en ce que** l'élément de manipulation (7) présente deux surfaces d'application (17) pour les doigts de l'utilisateur.

12. Fermeture (1) selon l'une quelconque des revendications 7 à 11, **caractérisée en ce que** le piston (4) est maintenu par l'élément de serrage (3) dans une position de fermeture.

13. Fermeture (1) selon la revendication 12, **caractérisée en ce que** le piston (4) est maintenu dans cette position de fermeture avec une force allant de 3 à 8N.

14. Fermeture (1) selon la revendication 13, **caractérisée en ce que** le piston (4) est maintenu dans cette position de fermeture avec une force allant de4à5N.

15. Fermeture (1) selon au moins l'une quelconque des revendications 12 à 14, **caractérisée en ce qu'**une force située dans la plage comprise entre 10 N et 25 N est nécessaire pour le maintien du piston (4) dans la position d'ouverture contre l'élément de serrage (3).

16. Fermeture (1) selon la revendication 15, **caractérisée en ce que** la force destinée au maintien du piston (4) dans la position d'ouverture contre l'élément de serrage (3) se situe dans la plage comprise entre 12 N et 18 N.

17. Fermeture (1) selon au moins l'une quelconque des revendications précédentes, **caractérisée en ce que** le robinet (16) présente une butée (9), qui limite le déplacement du piston (4) à partir de la position de fermeture vers la position d'ouverture.

18. Fermeture (1) selon la revendication 17, **caractérisée en ce que** cette butée (9) présente une position d'encliquetage (18) pour le pouce de l'utilisateur et est conçue ainsi comme butée pour le mouvement d'ouverture de piston.

19. Fermeture (1) selon au moins l'une quelconque des revendications précédentes, **caractérisée en ce que** le rapport de diamètre entre le conduit de produit (5) et le conduit d'aération (6) est adapté à la hauteur de remplissage maximale dans le récipient de produit et la viscosité du produit.

20. Fermeture (1) selon la revendication 19, **caractérisée en ce que** le rapport de diamètres se situe dans la plage comprise entre 5/1 et 15/1.

21. Fermeture (1) selon la revendication 20, **caractérisée en ce que** le rapport de diamètres est de 10/1.

22. Récipient comprenant une fermeture (1) selon au moins l'une quelconque des revendications précédentes, **caractérisé en ce que** la hauteur de remplissage maximale du récipient se situe dans la plage comprise entre 150 et 250 mm.

23. Récipient comprenant une fermeture (1) selon au moins l'une quelconque des revendications précédentes, **caractérisé en ce que** la viscosité du produit stocké dans le récipient se situe dans la plage comprise entre 100 et 1 800 mPas.

24. Récipient comprenant une fermeture (1) selon au moins l'une quelconque des revendications précédentes, **caractérisé en ce que** la viscosité du produit stocké dans le récipient se situe dans la plage comprise entre 800 et 1 200 mPas.

25. Fermeture (1) selon au moins l'une quelconque des revendications précédentes, **caractérisée en ce que** l'extrémité de piston inférieure présente une pointe (13) centrale, qui permet un écoulement rapide de quantités résiduelles possibles de produit.

26. Fermeture (1) selon au moins l'une quelconque des revendications précédentes, **caractérisée en ce que** les diamètres du guide-piston (8) et du piston (4) se réduisent sur l'extrémité inférieure.

27. Fermeture (1) selon au moins l'une quelconque des revendications précédentes, **caractérisée en ce que** l'ouverture de distribution (15) est étanchéifiée encore en supplément au moyen d'une fermeture conique entre l'extrémité inférieure du piston (4) et le guide-piston (8).

28. Fermeture (1) selon au moins l'une quelconque des revendications précédentes, **caractérisée en ce que** le conduit d'aération (6) est prolongé en direction de l'intérieur du récipient afin de favoriser un décollement des bulles d'air.
